# EUROPÄISCHE PATENTSCHRIFT

(11) **EP 3 568 243 B1**
(45) Veröffentlichungstag und Bekanntmachung des Hinweises auf die Patenterteilung: **10.03.2021**
(21) Anmeldenummer: 18700485.8
(22) Anmeldetag: 12.01.2018
(51) Int. Cl.: B21B 37/52

(54) **VERFAHREN FÜR EINE ZUGREGELUNG**
METHOD FOR TENSION CONTROL
PROCÉDÉ DESTINÉ À UNE RÉGULATION DE TRACTION

(30) Priorität: 16.01.2017 DE 102017200560
(43) Veröffentlichungstag der Anmeldung: 20.11.2019
(73) Patentinhaber: SMS Group GmbH, 40237 Düsseldorf (DE)
(72) Erfinder: SIEGHART, Jörn, 40721 Hilden (DE); PETERS, Ronny, 57271 Hilchenbach (DE)
(74) Vertreter: Klüppel, Walter
(86) Internationale Anmeldenummer: PCT/EP2018/050720
(87) Internationale Veröffentlichungsnummer: WO 2018/130636

(56) Entgegenhaltungen:
- EP-A1- 0 455 381
- CH-A- 353 436
- DE-A1- 2 344 920
- DE-A1-102006 048 421

## Beschreibung

Die Erfindung betrifft ein Verfahren für eine Zugregelung bei bandförmigem Material, insbesondere bei einem Metallband, zwischen zwei Spannstellen, wobei mindestens eine der Spannstellen einen Drehantrieb zur Beeinflussung der Zugspannung des Materials aufweist. Bei den Spannstellen kann es sich beispielsweise um zwei benachbarte Walzgerüste handeln

Ein entscheidendes Kriterium für eine Walzanlage, sei es eine Warmwalzanlage oder eine Kaltwalzanlage, ist die Walzstabilität. Die Walzstabilität hängt größtenteils von der Stabilität des Zugs des zu walzenden Metallbandes ab. Zugregler, also Regler, welche auf die Regelgröße Zug regeln, sind im Stand der Technik grundsätzlich bekannt, z. B. aus der EP 2 454 033 B1 oder der gattungsbildenden DE 10 2006 048 421 A1. Als Stellglied der bekannten Zugregelungen kann beispielsweise die hydraulische Anstellung in einem Walzgerüst zur Anstellung der Arbeitswalzen dienen. Vorzugsweise werden die Arbeitswalzen dabei positionsgeregelt, da die Positionsregelung schneller auf den Zug wirkt als eine Regelung des Zuges durch eine Verstellung der Drehzahl der Drehantriebe der Walzen. Eine Kraftregelung wird oftmals bei den letzten Gerüsten einer Tandemstraße gefahren, um eine bestimmte Oberflächenrauigkeit auf das gewalzte Metallband einzubringen. Alternativ zu der besagten hydraulischen Anstellung der Walzen kann z. B. bei Einsatz einer Kraftregelung auch der Drehantrieb der Walzen eines Walzgerüstes mit variabler Einstellung der Drehzahl als Stellglied für die Zugregelung dienen.

Während eines Walzprozesses können verschiedenste Unregelmäßigkeiten auftreten, welche jeweils eine Korrektur des Zugs des Metallbandes erfordern. Beispiele bzw. Ursachen für solche Unregelmäßigkeiten sind:
- Vor Beginn eines Walzprozesses wird regelmäßig ein Stichplan erzeugt, welcher die Dickenabnahmen und die zugehörigen Geschwindigkeitsänderungen für jedes einzelne Gerüst einer Walzstraße abschätzt bzw. vorausberechnet. Zeigt es sich später während des realen Walzprozesses, dass der Stichplan nicht mit der Realität übereinstimmt, so kommt es zu Massenflussstörungen, insbesondere bei Beschleunigungs- und Verzögerungsphasen, die der Zugregler ausregeln muss.
- Neues Material wird gewalzt oder es wird Material mit falschen Walzdaten gewalzt.
- Es ändert sich die Einlaufdicke des Metallbandes in ein einzelnes Walzgerüst oder der vorausberechnete Soll-Zug und/oder die Schmierverhältnisse in der Realität weichen von der Planung ab. Dies bedeutet ebenfalls eine Massenflussstörung, die bei Beschleunigungsfahrten Zugstörungen hervorruft, die allein durch die Geschwindigkeitsänderungen entstehen.
- Abnutzung der Walzen.

Alle besagten Situationen rufen Zugstörungen hervor, welche durch die Zugregelung möglichst schnell ausgeregelt werden müssen. Ansonsten entsteht ein instabiler Walzprozess, bis hin zu Bandrissen. Eine nicht schnell genug ausgeregelte Zugstörung vergrößert regelmäßig die Abmaßlänge des zu walzenden Metallbandes, das ist die Länge des Metallbandes, die später nicht verkauft werden kann, weil die vom Kunden gewünschten Dickentoleranzen nicht eingehalten werden können.

Den im Stand der Technik bekannten Zugregelungen, welche den Drehantrieb der Walzen eines Walzgerüstes als Stellglied verwenden, haftet der Nachteil an, dass sie oftmals zu langsam sind für die vielen und häufig auftretenden oben genannten Probleme im Walzprozess, die eine Korrektur erfordern.

Der Erfindung liegt deshalb die Aufgabe zugrunde, ein bekanntes Verfahren für die Regelung des Zugs bei einem bandförmigen Material zwischen zwei Spannstellen dahingehend weiterzubilden, dass die Zugregelung effektiver und schneller wird.

Diese Aufgabe wird durch das im Patentanspruch 1 beanspruchte Verfahren gelöst. Dieses Verfahren ist dadurch gekennzeichnet, dass das Reglerausgangssignal im Rahmen seiner Umwandlung in das Stellsignal zumindest zeitweise in Abhängigkeit von einer die Geschwindigkeit des Metallbandes repräsentierenden Größe g(t) variiert wird.

Der Begriff "zumindest zeitweise" bedeutet, dass die erfindungsgemäße Umwandlung des Reglerausgangssignals in das Stellsignal nicht immer während einer Zugregelung erfolgen muss. Die erfindungsgemäße Umwandlung kann während einzelner Phasen der Zugregelung ausgesetzt sein, beispielsweise bevor die Zugregelung einen eingeschwungenen Zustand erreicht hat.

Der Begriff "eine die Geschwindigkeit des bandförmigen Materials repräsentierende (physikalische) Größe" ist breit auszulegen. Der Begriff meint zum einen die Geschwindigkeit des Metallbandes selber. Zum anderen schließt er aber auch jegliche andere physikalische Größe, welche einen Hinweis auf die Größe der Geschwindigkeit des Metallbandes zwischen den beiden Spannstellen erlaubt, mit ein. Beispielsweise schließt er auch die Drehzahl oder die Umfangsgeschwindigkeit von Walzen in einem Walzgerüst mit ein, wenn ein solches Walzgerüst als Spannstelle im Sinne der Erfindung fungiert. Auch muss es sich bei der Größe nicht zwingend um einen gemessenen Wert handeln.

Der Begriff "Metallband" wird in der vorliegenden Beschreibung und den vorliegenden Ansprüchen immer nur beispielhaft verwendet. Es steht jeweils synonym für bandförmiges Material aus einem beliebigen Werkstoff, auf welches sich die Erfindung allgemein bezieht.

Die vorliegende Erfindung betrifft lediglich Zugregelungen, bei denen ein Drehantrieb als Stellglied fungiert und bei denen deshalb ein Stellsignal Drehzahlen oder Drehzahländerungen für den Drehantrieb vorgibt.

Der Kerngedanke der Erfindung ist darin zu sehen, dass das Ausgangssignal des Zugreglers - anders als im Stand der Technik - nicht direkt als Stellsignal für einen Drehantrieb in einer Spannstelle, beispielsweise in einem Walzgerüst dient, sondern zuvor noch aufbereitet bzw. umgewandelt wird. Diese erfindungsgemäße Umwandlung bewirkt vorteilhafterweise, dass durch Geschwindigkeitsänderungen hervorgerufene Zugstörungen in dem Metallband vorgesteuert werden. Vorteilhafterweise ermöglicht die erfindungsgemäße Umwandlung des Reglerausgangssignals in das Stellsignal für den Drehantrieb, dass eine bisher typischerweise sehr kosten- und zeitintensive Inbetriebnahme eines Zugreglers deutlich vereinfacht und verkürzt werden kann. So können eine Vielzahl von Metallbändern, die bisher zu Testzwecken, insbesondere für Sprungversuche, während der Inbetriebnahme verbraucht werden, und der Zeitaufwand von Fachpersonal, welcher bisher erforderlich ist, um die Zugreglerdynamik für verschiedene Geschwindigkeitsbereiche einzustellen, bei Einsatz des erfindungsgemäßen Verfahrens deutlich reduziert werden.

Für die erfindungsgemäße Zugregelung werden eine erste Variante und eine zweite Variante beschrieben. Die Ansprüche 2 bis 5 beziehen sich auf die erste Variante während sich die Ansprüche 6 und 7 auf die zweite Variante beziehen. Die nachfolgenden abhängigen Ansprüche 8 bis 20 beziehen sich jeweils auf beide Varianten.

Die in Anspruch 2 beschriebene erste Variante der erfindungsgemäßen Zugregelung beschreibt eine Vorsteuerung, die keinen geschwindigkeitsabhängigen Einfluss auf die Streckenverstärkung V(t) nimmt und dennoch notwendige Änderungen des Zugreglerausgangssignals R(t) relativ zu der die Geschwindigkeit des Metallbandes repräsentierenden Größe g(t) vornimmt. Diese erst Variante der erfindungsgemäßen Zugregelung arbeitet mit Lernpunkten. Wird die Anzahl der Lernpunkte gegen unendlich erhöht, so wird die Zugkorrektur direkt abhängig von der Anlagengeschwindigkeit gemacht und somit auch von deren Streckenverstärkung.

Das Stellsignal S(t) berechnet sich gemäß der ersten Variante der erfindungsgemäßen Zugregelung aus dem Reglerausgangssignal R(t) gemäß der folgenden Formel: $S \left(t\right) = R \left(t\right) - {\sum }_{{t}_{i} \leq t} \left({A}_{1}\left({t}_{i}\right)\right) + \frac{g \left(t\right)}{g \left({t}_{0}\right)} ∗ {\sum }_{{t}_{i} \leq t} \left(\frac{{A}_{1} \left({t}_{i}\right)}{V \left({t}_{i}\right)}\right)$ mit:
A1(t0) vorgegeben
Z(t0) vorgegeben
*tᵢ*: Lernzeitpunkte
*t*₀: erster Lernzeitpunkt,
und mit $V \left(t\right) = \frac{g \left(t\right)}{g \left({t}_{0}\right)}$

wobei V(t) ein Verstärkungsfaktor ist, welcher den vorzugsweise auf die vorgegebene Konstante g(t₀) normierten Verlauf der die Geschwindigkeit des Metallbandes (200) repräsentierenden Größe g(t) über der Zeit repräsentiert.

Lernpunkte tᵢ werden erfindungsgemäß aufgrund realer Störeinflüsse, wie z. B. manueller Referenzzugänderungen, Umverteilungen, allgemeiner Störungen aus dem Prozess, etc. generiert. Aufgrund dieser Störeinflüsse/Ereignisse, wie sie auch in Anspruch 3 aufgezeigt sind, ändern sich die Umgebungsbedingungen für die Zugregelung. Die besagten Lernpunkte helfen dabei, den Reglerausgang sofort und exakt auf die aktuell geänderten Gegebenheiten des Massenflusses anzupassen. Insofern beschreibt die erste Variante der erfindungsgemäßen Zugregelung eine adaptive Vorsteuerung. Die Zugregelung wird insgesamt schneller, das Stellsignal S(t) muss voraussichtlich nur kleine, vielleicht idealerweise sogar keine Korrekturen mehr fahren, wenn die Anlage ihre Geschwindigkeit nach und während einer Störung ändert.

Der abhängige Anspruch 4 beschreibt verschiedene Situationen, wann die Zugregelung gemäß der ersten Variante gefahren wird, d. h. unter welchen Bedingungen das Stellsignal vorzugsweise gemäß der Formel 2 berechnet wird. Dies ist insbesondere dann der Fall, wenn die die Geschwindigkeit des Metallbandes repräsentierende Größe zwischen einem oberen und einem unteren Schwellenwert liegt.

Bei der zweiten Variante der erfindungsgemäßen Zugregelung gemäß Anspruch 6 wird zunächst wieder der Verstärkungsfaktor V(t) gemäß der oben genannten Formel 1 gebildet. Dann wird das Stellsignal S(t) gebildet gemäß der folgenden Formel: $S \left(t\right) = R \left(t\right) * V \left(t\right) ,$

Bei dieser zweiten Variante wird der Ausgang des Zugreglers R(t) direkt mit dem Verstärkungsfaktor V(t), der sich kontinuierlich mit der Anlagengeschwindigkeit ändern kann, erhöht oder verringert und somit umgewandelt in das Stellsignal S(t).

Im Unterschied zu der ersten Variante beeinflusst die zweite Variante, zusätzlich zu der unterstützenden Vorsteuerung bei Geschwindigkeitsänderungen, auch die Dynamik des Reglers selbst. So kann an den Antrieb bei einer beispielhaft angenommenen Störgröße a und einer Geschwindigkeit b die Korrektur des Reglers ΔR folgen, aus der wiederum erfindungsgemäß ein Stellsignal ΔR=>ΔS1 für den Drehantrieb folgt. Ändert sich nun die Geschwindigkeit b auf die Geschwindigkeit c mit c≠b, kann die gleiche angenommene Störgröße a die gleiche Korrektur des Reglers ΔR hervorrufen, es folgt jedoch eine unterschiedliche Reaktion des Stellsignals ΔR=>ΔS2 mit ΔS2≠ ΔS1. Dieser geschwindigkeitsabhängige Unterschied des Stellsignal ΔS (t) gilt gleichermaßen für Beschleunigungs- und Konstantfahrten.

Die Regelungstechnischen Vorteile der zweiten Variante gegenüber dem Stand der Technik entsprechen den Vorteilen der Variante 1. Zusätzlich bietet die Variante 2 die Möglichkeit der Aufwand einer Inbetriebnahme des Zugregelung deutlich zu reduzieren, indem die Dynamik der Regelung durch den Faktor V(t) analog zur Geschwindigkeit automatisch verändert wird und diese somit nicht oder nur in geringeren Maße durch Versuche eingestellt werden muss.

Die zweite Variante wird vorzugsweise dann gefahren, d. h. das Stellsignal wird gemäß Formel 3 vorzugsweise dann berechnet, wenn die die Geschwindigkeit des Metallbandes repräsentierende Größe g(t) einen vorgegebenen oberen Schwellenwert gₘₐₓ₂ unterschreitet und einen vorgegebenen unteren Schwellenwert gₘᵢₙ₂ überschreitet; oder wenn der Massenfluss die dominante Größe für die Dynamik der Zug-Regelung ist; oder wenn das Verstärkungssignal V(t) einen größeren Einfluss auf die Dynamik der Zugregelung haben soll als bei Formel 2; oder bevor sich die Zugregelung in einem eingeschwungenen Zustand befindet, wobei dann vorzugsweise gilt: V(t)=1.

Optional kann die Zugregelung von der zweiten Variante auf die erste Variante umgeschaltet werden, sobald und solange die die Geschwindigkeit des Metallbandes repräsentierende Größe, insbesondere die Geschwindigkeit des Metallbandes selber, ein vorgegebenes positives Geschwindigkeitslimit überschreitet. Dieses Geschwindigkeitslimit wird beispielsweise durch den unteren Schwellenwert gₘᵢₙ₁ der Variante 1 definiert, wenn dieser größer als der obere Schwellenwert gₘₐₓ₂ der zweiten Variante ist. Sobald die die Geschwindigkeit des Metallbandes repräsentierende Größe g(t) dieses Geschwindigkeitslimit wieder unterschreitet, kann wieder auf die Variante 2 zurückgeschaltet werden. Die zeitweise Umschaltung führt dazu, dass weiterhin die Geschwindigkeitskorrektur gemäß Massenfluss verändert wird, aber der Zugregler die Verstärkung bei hohen Geschwindigkeiten konstant hält.

Die Reglerverstärkung muss z. B. dann konstant gehalten werden, wenn die Dynamik der Drehantriebe die limitierende Größe für die Dynamik des Zugreglers ist bzw. wird.

Sowohl die erste wie auch die zweite Variante werden vorzugsweise dann gefahren, wenn sich die Zugregelung in einem eingeschwungenen Zustand befindet.

Es kann vorteilhaft sein, den Verstärkungsfaktor V(t) auf einen konstanten Wert zu beschränken, wenn die die Geschwindigkeit des Metallbandes repräsentierende Größe g(t) einen vorgegebenen Schwellenwert gₘₐₓᵢ überschreitet. Das ermöglicht es, bei hohen Geschwindigkeiten die Korrektur des Zugreglers absolut und die Verstärkung des Reglers konstant zu halten. Die Beschränkung des Verstärkungsfaktors kann bei den beiden Varianten der Zugregelung sinnvoll sein.

Ebenfalls für beide Varianten kann es sinnvoll sein, die Stellgröße S(t) in Abhängigkeit bzw. relativ zu der die Geschwindigkeit des Metallbandes repräsentierenden Größe zu beschränken. Mathematisch ausgedrückt gilt dann Folgendes: ${S}_{min} \left(g\left(t\right)\right) < S \left(t\right) < {S}_{max} \left(g\left(t\right)\right)$

Dies schützt die Anlage z. B. im Fall eines nichtdetektierten Bandrisses bei geringen Geschwindigkeiten. Durch die relative Limitierung sind die Reglerlimits Sₘᵢₙ(g(t)) und Sₘₐₓ(g(t)) bei hohen Geschwindigkeiten g(t) offener als bei geringen Geschwindigkeiten. Beispielsweise gilt: ${S}_{min} \left(g\left(t\right)\right) = - g \left(t\right) ∗ 0,4 ;$ ${S}_{max} \left(g\left(t\right)\right) = g \left(t\right) ∗ 0,4$

Vorteilhafterweise wird das Stellsignal S(t) oder der Verstärkungsfaktor V(t) bei der ersten und/oder bei der zweiten Variante jeweils berechnet unter Berücksichtigung der Voreilung k des Metallbandes, vorzugsweise durch Multiplikation mit einer Funktion f(k). Die Voreilung k repräsentiert den Unterschied zwischen der Geschwindigkeit g(t) des Metallbandes und der Umfangsgeschwindigkeit V_{cx} der das Metallband walzenden Arbeitswalzen in einem Walzgerüst gemäß der folgenden Formel: $g \left(t\right) = {V}_{cx} ∗ \left(k+1\right)$

Gemäß der ersten Variante berechnet sich dann das Stellsignal S(t) wie folgt: $S \left(t\right) = \left[R\left(t\right)-{\sum }_{ti \leq t} \left({A}_{1}\left({t}_{i}\right)\right) + \frac{g \left(t\right)}{g \left({t}_{0}\right)} ∗ {\sum }_{ti \leq t} \left(\frac{{A}_{1} \left({t}_{i}\right)}{V \left({t}_{i}\right)}\right)\right] ∗ f \left(k\right)$

Gemäß der zweiten Variante berechnet sich das Stellsignal S(t) unter Berücksichtigung der Voreilung wie folgt: $S \left(t\right) = \left[R\left(t\right)∗V\left(t\right)∗f\left(k\right)\right]$

Durch die Berücksichtigung der Voreilung wird die erfindungsgemäße Zugregelung noch besser auf geschwindigkeitsändernde Störungen voreingestellt bzw. vorgesteuert und dadurch noch effektiver und noch schneller.

Die Voreilung k selber kann entweder von der die Geschwindigkeit des Metallbandes repräsentierenden Größe g(t) in der Form k(g(t)) abhängen oder als Konstante vorgegeben sein.

Wenn alternativ oder zusätzlich zu dem Stellsignal S(t) auch ein Ableitungssignal der Form dS(t)/dt zur Ansteuerung des Drehantriebs erzeugt und ausgegeben wird, kann damit der Drehantrieb noch präziser angesteuert werden, weil mit diesem Ableitungssignal auch eine Korrektur der Beschleunigung des Drehantriebs möglich ist. Auch die Möglichkeit der Verwendung des Ableitungssignals besteht sowohl bei der ersten wie auch bei der zweiten Variante.

Während das Stellsignal S(t) im Rahmen der vorliegenden Erfindung immer eine Drehzahl bzw. eine Änderung der Drehzahl für einen Drehantrieb vorgibt, kann das Reglerausgangssignal R(t) entweder eine Änderung der Drehzahl für den Drehantrieb oder eine Dickenänderung für das Metallband in einem Walzgerüst vorgeben. In letzterem Fall muss dann eine Umrechnung des Reglerausgangssignals in das Stellsignal für den Drehantrieb erfolgen.

Bei den zwei Spannstellen, zwischen denen das Metallband unter Zug eingespannt ist, kann es sich um zwei vorzugsweise benachbarte Walzgerüste einer Walzstraße handeln, wobei mindestens eines der Walzgerüste den Drehantrieb zum Drehantreiben einer seiner Walzen aufweist. In einer besonderen Ausgestaltung erfolgt dann an dem in Walzrichtung ersten Walzgerüst eine Dickenregelung und an dem in Walzrichtung nachgelagerten zweiten Walzgerüst die erfindungsgemäße Zugregelung mit einer Ansteuerung des dortigen Drehantriebs als Stellglied. Durch die vorhergehende Drehzahlregelung wird die nachgelagerte Zugregelung wesentlich entlastet, d.h. das Stellsignal braucht nur noch kleinere Änderungen der Drehzahl an den Drehantrieb auszugeben.

Bei der im letzten Absatz beschriebenen Konstellation ist es vorteilhaft, wenn das Reglerausgangssignal einerseits die besagte Änderung der Dickenabnahme des Metallbandes für die Dickenregelung an dem ersten Walzgerüst repräsentiert und insofern als Stellsignal für die Dickenabnahme an dem ersten Walzgerüst fungiert. Das Reglerausgangssignal R(t) kann dann andererseits gemäß der ersten oder zweiten Variante der erfindungsgemäßen Zugregelung in das Stellsignal für den Drehantrieb umgewandelt werden, wobei die Umwandlung auch eine Umrechnung der Änderung der Dickenabnahme in eine Änderung der Drehzahl für den Drehantrieb mit einschließt.

Bei den beiden Spannstellen zwischen denen der Zug des Metallbandes mit dem erfindungsgemäßen Verfahren geregelt wird, kann es sich alternativ um ein Rollenpaar als erste Spannstelle und eine in Walzrichtung dem Rollenpaar nachgeschaltete Haspeleinrichtung als zweite Spannstelle handeln. Der für die erfindungsgemäße Zugregelung erforderliche Drehantrieb kann dann entweder bei dem Rollenpaar vorhanden sein zum Drehantreiben von mindestens einer seiner Rollen und/oder bei der Haspeleinrichtung zum Drehantreiben des Haspels. Bei dem Rollenpaar kann es sich um ein Treiberrollenpaar oder um ein Arbeitswalzenpaar in einem Walzgerüst handeln.

Weitere vorteilhafte Ausgestaltungen sind Gegenstand der abhängigen Ansprüche.

### Der Beschreibung sind vier Figuren beigefügt, wobei

Fig. 1 ein Schema einer Zug-Regelung gemäß der Erfindung;
Fig. 2 ein Schema zur Umwandlung eines Reglerausgangssignals R(t) in ein Stellsignal S(t) gemäß der Erfindung;
Fig. 3 beispielhafte Signalverläufe für eine erste Variante des erfindungsgemäßen Verfahrens; und
Fig.4 beispielhafte Signalverläufe für eine zweite Variante des erfindungsgemäßen Verfahrens
zeigt.

Die Erfindung wird nachfolgend unter Bezugnahme auf die genannten Figuren in Form von Ausführungsbeispielen detailliert beschrieben.

Figur 1 zeigt ein Schema 100 einer Zugregelung gemäß der vorliegenden Erfindung. Grundlage der Erfindung ist ein Regelkreis für eine Zugregelung, wie er in Figur 1 allgemein dargestellt ist. Der Regelkreis sieht vor, dass der Ist-Zug eines Metallbandes mit Hilfe einer Ermittlungseinrichtung 160 gemessen oder anderweitig ermittelt wird, wenn das Metallband zwischen zwei Spannstellen unter Zug eingespannt ist bzw. diese Spannstellen unter Zug durchläuft. Der Begriff Zug steht hier synonym für Zugspannung. Der so ermittelte Ist-Zug wird in einem Soll-/Ist-Wert-Vergleicher 110 mit einem vorgegebenen Soll-Zug für das Metallband verglichen, und das Ergebnis dieses Vergleiches, bei dem es sich typischerweise um eine Differenzbildung handelt, wird als Regelabweichung e(t) auf eine Reglereinrichtung 120 ausgegeben. Die Reglereinrichtung erzeugt an ihrem Ausgang ein Reglerausgangssignal R(t).

Dieses Reglerausgangssignal R(t) repräsentiert typischerweise eine Drehzahländerung für einen Drehantrieb. Erfindungsgemäß dient das Reglerausgangssignal R(t) jedoch nicht unmittelbar als Stellsignal zur Ansteuerung eines Stellglieds 140 in Form eines Drehantriebs, sondern vielmehr sieht die vorliegende Erfindung vor, dass das Reglerausgangssignal zunächst in einer Umwandlungseinrichtung 130 in geeigneter Weise, wie nachfolgend beschrieben, in ein Stellsignal S(t) umgewandelt wird. Erst das Stellglied S(t) dient dann tatsächlich zur Ansteuerung des Drehantriebs 140. Der Drehantrieb 140 wird so angesteuert, dass der Zug des Metallbandes 200 auf den vorgegebenen Sollwert geregelt wird, wenn das Metallband die Regelstrecke 150 durchläuft, welche im Wesentlichen aus zwei Spannstellen besteht. Die beschriebene Regelung arbeitet vorzugsweise zeitlich kontinuierlich, so dass die einleitend beschriebene Ermittlung des Ist-Zugs des Metallbandes innerhalb der Regelstrecke kontinuierlich erfolgt und der ermittelte Ist-Zug kontinuierlich auf den vorgegebenen Soll-Zug geregelt wird.

Figur 2 zeigt den Funktionsaufbau der in Figur 3 gezeigten Umwandlungseinrichtung 130 im Detail.

Zunächst ist zu erkennen, dass die Umwandlungseinrichtung 130 das Reglerausgangssignal R(t) als Eingangsgröße empfängt und das besagte Stellsignal S(t) als Ausgangsgröße auf den Drehantrieb 140 als Stellglied ausgibt. Neben dem Reglerausgangssignal (R(t) empfängt die Umwandlungseinrichtung 130 weiterhin eine die Geschwindigkeit des Metallbandes 200 repräsentierende Größe g(t). Dabei kann es sich um die konkrete Geschwindigkeit des Metallbandes selber handeln; es kann sich dabei jedoch auch um jegliche andere physikalische Größe handeln, welche einen Hinweis auf die Größe der Geschwindigkeit des Metallbandes zwischen den beiden Spannstellen erlaubt.

Neben dem Stellsignal S(t) kann es sinnvoll sein, auch dessen zeitliche Ableitung dS(t)/dt = a(t) als Ausgangssignal a(t) auf den Drehantrieb 140 auszugeben. Das Ableitungssignal a(t) ermöglicht dann eine Beschleunigungskorrektur für den Drehantrieb.

Die erfindungsgemäße Zugregelung und insbesondere die Umwandlungseinrichtung 130 kann in einer ersten Variante oder alternativ in einer zweiten Variante betrieben werden; je nach Variante sind die Funktionsblöcke F1 und F2 innerhalb der Umwandlungseinrichtung 130 unterschiedlich betrieben bzw. ausgebildet. Die jeweils unterschiedliche Ausbildung bzw. Funktionsweise der Umwandlungseinrichtung 130 für beide Varianten wird nachfolgend primär mathematisch beschrieben.

Für beide Varianten sieht der Block F2 innerhalb der Umwandlungseinrichtung 130 die Generierung eines Verstärkungsfaktors V(t) vor, in dem das empfangene Eingangssignal g(t) vorzugsweise auf eine vorgegebene Konstante g(t₀) normiert wird. Für V(t) gilt deshalb: $V \left(t\right) = \frac{g \left(t\right)}{g \left({t}_{0}\right)}$

### I. Beschreibung der ersten Variante

Für die erste Variante der erfindungsgemäßen Zugregelung berechnet die Umwandlungseinrichtung 130 gemäß Fig. 2 das Stellsignal S(t) wie folgt: $S \left(t\right) = {A}_{1} \left(t\right) + {A}_{2} \left(t\right)$ ${A}_{1} \left(t\right) = R \left(t\right) - \left({A}_{1}\left({t}_{0}\right)+{A}_{1}\left({t}_{1}\right)+{A}_{1}\left({t}_{2}\right)+..+{A}_{1}\left({t}_{n}\right)\right) mit {t}_{n} \leq t$ ${A}_{2} \left(t\right) = V \left(t\right) ∗ \left(Z\left({t}_{0}\right)+Z\left({t}_{1}\right)+Z\left({t}_{2}\right)+..+Z\left({t}_{n}\right)\right) mit {t}_{n} \leq t$ $Z \left({t}_{i}\right) = \frac{{A}_{1} \left({t}_{i}\right)}{V \left({t}_{i}\right)}$ $V \left(t\right) = \frac{g \left(t\right)}{g \left({t}_{0}\right)}$

Daraus folgt: $S \left(t\right) = R \left(t\right) - {\sum }_{{t}_{i} \leq t} \left({A}_{1}\left({t}_{i}\right)\right) + \frac{g \left(t\right)}{g \left({t}_{0}\right)} ∗ {\sum }_{{t}_{i} \leq t} \left(\frac{{A}_{1} \left({t}_{i}\right)}{V \left({t}_{i}\right)}\right)$ mit
*t*ᵢ: Zeitpunkt eines Lernpunktes
*t*₀: Zeitpunkt des ersten Lernpunktes

Figur 3 veranschaulicht die Generierung des Stellsignals S(t) als Ausgangssignal der Umwandlungseinrichtung 130 gemäß der ersten Variante anhand konkreter Beispiele für die Eingangssignale g(t) und R(t). Bei dem Beispiel in Figur 3 ist der Verstärkungsfaktor V(t) in seinem Zeitverlauf identisch mit dem Eingangssignal g(t), d.h. der Normierungsfaktor g(t₀) wurde hier beispielhaft zu 1 gesetzt.

Neben dem Verstärkungsfaktor V(t) werden innerhalb der Umwandlungseinrichtung 130 diverse andere Zwischensignale A1(t), Z(t) und A2(t) generiert, aus denen letztendlich das Stellsignal S(t) berechnet wird. Die Berechnung der Zwischensignale ist oben mathematisch dargestellt und, wie gesagt, in Figur 3 an einem Beispiel erläutert.

Als Besonderheit werden im Rahmen der Zugregelung nach der ersten Variante Zeitpunkte tᵢ, bei denen besondere Ereignisse eintreten, als sogenannte Lernzeitpunkte definiert. Im Folgenden sind einige Beispiele für entsprechende Ereignisse genannt, bei denen ein Lernzeitpunkt gesetzt bzw. ausgelöst wird:
g(t) = g*_{LPi}* **Erreicht die aktuelle Geschwindigkeit g(t) eine vorgegebene bzw. parametrierte Geschwindigkeit g*_{LP}*, so wird ein Lernpunkt ausgelöst
g*_{LP}* [m/s]: Geschwindigkeit Lernpunkt
mit: g*_{LPi}*: Geschwindigkeit an der ein Lernpunkt gesetzt werden soll;
   oder $\frac{dg \left(t\right)}{dt} \neq 0$ **Bevorzugt wird die Referenzbeschleunigung analysiert. Startet die Anlage eine positive oder negative Beschleunigungsphase mit $\frac{dg \left(t\right)}{dt} \neq 0 ,$ so wird zu diesem Zeitpunkt ein Lernpunkt gesetzt;
   oder $\frac{dg \left(t\right)}{dt} \neq 0 ∧ \left|{A}_{1}\left(t\right)\right| \geq {A}_{1 Max}$ **Überschreitet während einer Beschleunigungsphase $\frac{dg \left(t\right)}{dt} \neq 0$ der Betrag von A₁(t) einen bestimmten Wert*A*_{1*Max*}, wird ein Lernpunkt ausgelöst.

Zwei der soeben beschriebenen Ereignisse für das Auslösen von Lernpunkten sind in Figur 3 veranschaulicht. So ist in Figur 3 zu erkennen, dass der Lernzeitpunkt 1 zu dem Zeitpunkt t₀ dann bzw. deshalb gesetzt wird, weil die Anlage zum Zeitpunkt t₀ eine Beschleunigungsphase startet; in Figur 3 ist dies darin zu erkennen, dass sich die die Geschwindigkeit des Metallbandes repräsentierende Größe g(t) ab diesem Zeitpunkt ändert. Konkret steigt die Größe g(t) zu diesem Zeitpunkt ausgehend von einer bis dahin konstanten Größe an, d. h. zum Zeitpunkt t₀ startet eine positive Beschleunigungsphase. Der zweite Lernzeitpunkt in Figur 3 wird ausgelöst, weil während der dann vorherrschenden negativen Beschleunigungsphase, also während der herrschenden Verzögerungsphase, der linksseitige Grenzwert von A₁(t) einen vorbestimmten Wert A₁ₘₐₓ. erreicht bzw. auf diesen absinkt. Die Setzung der Lernpunkte hat in jedem Fall die Auswirkung, dass die Funktion A₁(t) an den Lernzeitpunkten einen Sprung aufweist, weil sie dann berechnet wird gemäß Formel 2.1 aus dem Reglerausgangssignal R(t) abzüglich eines bestimmten Betrages.

Durch die gesetzten Lernpunkte wird die Vorsteuerung sofort und exakt auf die aktuellen Gegebenheiten, insbesondere auf geschwindigkeitsbedingte Änderungen des Massenflusses angepasst. Durch das Setzen der Lernpunkte wird das zukünftige Reglerausgangssignal R(t), d. h. das Reglerausgangssignal nach dem jeweils gesetzten Lernzeitpunkt in Form des Signals Z(t) auf den Vorsteuerzweig kopiert; siehe Figur 2, so dass sich das Stellsignal S(t) in Summe durch das Setzen der Lernzeitpunkte nicht ändert. Andererseits wird bei einer Änderung der Anlagengeschwindigkeit die neu gelernte Massenflussstörung von der Umwandlungseinrichtung 130 automatisch vorgesteuert, indem die Massenflusssteuerung durch das Stellsignal S(t) wieder linear zur Anlagengeschwindigkeit verändert wird. Idealerweise muss dann - wenn zuvor das Stellsignal (St) ideal zur Änderung der Anlagengeschwindigkeit angepasst wurde - das Reglerausgangssignal R(t) keine oder nur sehr geringe Korrekturen fahren, wenn die Anlage ihre Geschwindigkeit ändert, d. h. wenn eine Änderung bei g(t) eintritt.

Fig. 3 zeigt beispielhafte Signalverläufe für die Eingangssignale R(t) und g(t) und das daraus nach Formel 2 in der Umwandlungseinrichtung 130 berechnete Stellsignal S(t). Ein Vergleich des Reglerausgangssignals R(t), welches typischerweise im Stand der Technik direkt als Stellsignal für einen nachgeschalteten Drehantrieb dient, mit dem erfindungsgemäß berechneten Stellsignal S(t) lässt insbesondere zwischen den Zeitpunkten t₀ und t₂ erkennen, dass das Reglerausgangssignal R(t) zur Berechnung des Stellsignals S(t) mit der die Geschwindigkeit des Metallbandes repräsentierenden Größe g(t) bzw. dem Verstärkungsfaktor V(t) gewichtet bzw. variiert wurde.

### II: Beschreibung der zweiten Variante

Gemäß Fig. 2 berechnet sich das Stellsignal S(t) bei der zweiten Variante in Abhängigkeit des Reglerausgangssignals R(t) wie folgt: $S \left(t\right) = A 1 \left(t\right) + A 2 \left(t\right)$ $A 1 \left(t\right) = 0$ ${A}_{2} \left(t\right) = V \left(t\right) \times Z \left(t\right) mit Z \left(t\right) = R \left(t\right)$

Daraus folgt: $S \left(t\right) = V \left(t\right) \times R \left(t\right)$ *mit* $V \left(t\right) = \frac{g \left(t\right)}{g \left({t}_{0}\right)}$

Ein Beispiel für eine derartige Berechnung des Stellsignals S(t) gemäß der zweiten Variante ist in Figur 4 dargestellt. Auch in Figur 4 zeigt ein Vergleich des Reglerausgangssignals R(t) mit dem Stellsignal S(t), dass das Reglerausgangssignal erfindungsgemäß in Abhängigkeit des Verstärkungsfaktors V(t) bzw. in Abhängigkeit der die Geschwindigkeit des Metallbandes repräsentierenden Größe g(t) variiert bzw. gewichtet wird. Im Unterschied zu der Gewichtung nach der ersten Variante greift die Gewichtung bei der zweiten Variante wesentlich unmittelbarer durch; dies zeigt sich an der tatsächlich proportionalen Verstärkung der lokalen Maxima und Minima, insbesondere im Bereich Δt. Bei der ersten Variante werden diese nicht oder nur abgeschwächt verstärkt, wie aus dem Signalverlauf S(t) in Figur 3 erkennbar ist.

Die zweite Variante kann nicht nur dann gefahren werden, wenn sich die Zugregelung in einem eingeschwungenen Zustand befindet, sondern auch bereits vor Erreichen des eingeschwungenen Zustandes, z. B. beim Einfädeln von Metallband in eine Anlage, insbesondere zwischen die beiden Spannstellen, oder bei einer Zugaufbausequenz, etc. Für die Variante 2 gilt dann beispielsweise folgender mathematischer Zusammenhang: $V \left(t\right) = 1$

Daraus folgt $S \left(t\right) = R \left(t\right)$

Dies entspricht dann einer direkten Durchschaltung/Verwendung des Reglerausgangssignals R(t) als Stellsignal S(t) für den Drehantrieb. Die erfindungsgemäße Umwandlung von R(t) in S(t) findet dann nicht statt bzw. ist auf einen Kurzschluss reduziert.

### III. Aussagen, die sowohl für die erste wie auch für die zweite Variante gelten

Wenn sich die Zugregelung in einem eingeschwungenen Zustand befindet, kann sie erfindungsgemäß entweder gemäß der ersten oder der zweiten Variante gefahren werden. In den Figuren 3 und 4 beginnt dieser eingeschwungene Zustand jeweils bei dem Zeitpunkt t₀ mit der Geschwindigkeit g(t₀). Im eingeschwungenen Zustand kann auch zwischen der ersten und der zweiten Variante umgeschaltet werden.

Eine Umschaltung auf die zweite Variante kann erfolgen, wenn durch eine Geschwindigkeitsänderung der Anlage ein günstigeres Regelverhalten erzielbar ist, indem die Dynamik des Zugreglers aufgrund der Geschwindigkeitsänderung ebenfalls verändert wird. In der zweiten Variante erfolgt eine Anpassung der Dynamik zumindest teilweise durch die erfindungsgemäße Umwandlung der Größe R(t) in S(t) automatisch.

Die direkte Verstärkung des Reglersignals R(t) bei der Umwandlung in das Stellsignal S(t) gemäß Variante zwei hat den Vorteil, das eine Inbetriebnahme des Reglers schneller erfolgen kann, da die Abhängigkeit der Regeldynamik von der Geschwindigkeit zumindest teilweise durch die erfindungsgemäße Umwandlung R(t) nach S(t) gelöst wird. Auch kann die sich hierdurch ergebende kontinuierliche Anpassung der Dynamik der Regler auf die Anforderungen bei und nach Geschwindigkeitsänderung genauer gegenüber der herkömmlichen Einstellung für verschiedene Arbeitspunkte sein.

Es kann in bestimmten Situationen vorteilhaft sein, die Verstärkung des Reglerausgangs R(t) bei der Umwandlung in S(t) nicht weiter zu erhöhen. Ist dies der Fall, kann von Variante zwei auf Variante eins umgeschaltet werden. Diese Umschaltung von Variante zwei auf Variante eins wie auch die Rückschaltung von Variante eins auf Variante zwei erfolgt vorzugsweise durch eine zusätzliche Logik, welche vermeidet das sich das Stellsignal S(t) aufgrund der Umschaltung ändert. Z. B. wird von Variante zwei auf Variante eins umgeschaltet, wenn die Dynamik des Antriebes limitierende Größe der Zugreglerdynamik ist.

Sowohl für die erste wie für die zweite Variante besteht weiterhin die Möglichkeit den Geschwindigkeitsfaktor $V \left(t\right) = \frac{g \left(t\right)}{g \left({t}_{0}\right)}$ z.B. positiv zu limitieren.

Ein Beispiel zur Limitierung: $V \left(t\right) = {g}_{max} / g \left(t0\right) , wenn g \left(t\right) \geq {g}_{max} ;$ ansonsten gilt: $V \left(t\right) = \frac{g \left(t\right)}{g \left({t}_{0}\right)}$

Also ist *V*(*t*) bei Geschwindigkeiten ≥ *gₘₐₓ* = konstant. Das ermöglicht es, bei hohen Geschwindigkeiten die Korrektur des Zugreglers absolut und die Verstärkung des Reglers konstant zu halten.

### Bezugszeichenliste

- 100: Zugregelung
- 110: Soll-/Istwert-Vergleicher
- 120: Reglereinrichtung
- 130: Umwandlungseinrichtung
- 140: Stellglied, insbesondere Drehantrieb
- 150: Regelstrecke mit zwei Spannstellen
- 160: Ermittlungseinrichtung für den Ist-Zug
- 200: bandförmiges Material, insbesondere Metallband

- e(t): (Zug-)Regelabweichung
- R(t): Reglerausgangssignal
- S(t): Stellsignal für Drehantrieb
- V(t): Verstärkungsfaktor

- a(t): Ableitungssignal
- g(t): Geschwindigkeit des Metallbandes repräsentierende Größe

- ti: Zeitpunkt

## Patentansprüche

1. Verfahren für eine Zugregelung bei einem bandförmiges Material (200) zwischen zwei Spannstellen, wobei es sich bei den zwei Spannstellen um 2 vorzugsweise benachbarte Walzgerüste einer Walzstraße handelt und wobei mindestens eines der Walzgerüste einen Drehantrieb (140) zum Drehantreiben einer seiner Walzen aufweist, oder wobei es sich bei einer der zwei Spannstellen um ein Rollenpaar und bei der anderen der zwei Spannstellen um eine in Walzrichtung nachgeschaltete Haspeleinrichtung handelt, wobei das Rollenpaar den Drehantrieb (140) zum Drehantreiben mindestens einer seiner Rollen und/oder die Haspeleinrichtung den Drehantrieb (140) zum Drehantreiben des Haspels aufweist, mit folgenden Schritten:
Ermitteln des Ist-Zugs zwischen den beiden Spannstellen;
Ermitteln einer Regelabweichung e(t) als Differenz zwischen dem Ist-Zug und einem vorgegebenen Soll-Zug;
Eingeben der Regelabweichung e(t) auf eine Reglereinrichtung (120) zum Erzeugen eines Reglerausgangssignals R(t);
Umwandeln des Reglerausgangssignals R(t) in ein Stellsignal S(t); und
Regeln des Ist-Zugs auf den Soll-Zug durch Variieren der Drehzahl des Drehantriebs (140) als Stellglied nach Maßgabe des Stellsignals S(t);
**dadurch gekennzeichnet, dass**
das Reglerausgangssignal R(t) im Rahmen seiner Umwandlung in das Stellsignal S(t) zumindest zeitweise in Abhängigkeit von einer die Geschwindigkeit des bandförmigen Materials repräsentierenden Größe g(t) variiert wird.

2. Verfahren nach Anspruch 1,
**dadurch gekennzeichnet, dass**
die Zugregelung gemäß einer ersten Variante gefahren wird, indem:
ein Verstärkungsfaktor V(t) gebildet wird zu: $V \left(t\right) = \frac{g \left(t\right)}{g \left({t}_{0}\right)} ,$ welcher den vorzugsweise auf eine vorgegebene Konstante g(t₀) normierten Verlauf der die Geschwindigkeit des bandförmigen Materials (200) repräsentierenden Größe g(t) über der Zeit repräsentiert; und
das Stellsignal S(t) gebildet wird gemäß folgender Formel: $S \left(t\right) = R \left(t\right) - {\sum }_{{t}_{i} \leq t} \left({A}_{1}\left({t}_{i}\right)\right) + \frac{g \left(t\right)}{g \left({t}_{0}\right)} ∗ {\sum }_{{t}_{i} \leq t} \left(\frac{{A}_{1} \left({t}_{i}\right)}{V \left({t}_{i}\right)}\right)$ mit:
A1(t0) vorgegeben
Z(t0) vorgegeben
*t*ᵢ: Lernzeitpunkte
*t*₀: erster Lernzeitpunkt

3. Verfahren nach Anspruch 2,
**dadurch gekennzeichnet, dass**
die Zeitpunkte
an welchen die die Geschwindigkeit des bandförmigen Materials (200) repräsentierende Größen g(t) jeweils einen vorgegebenen Schwellenwert g_{LPi} erreicht,
oder
an welchen die die Geschwindigkeit g(t) des bandförmigen Materials (200) repräsentierende Größe g(t) nicht mehr konstant ist, sondern beginnt, sich zu ändern, so dass dg(t)/dt ≠ 0
oder
an welchen - während einer Beschleunigungsphase des bandförmigen Materials (200) - der Betrag von A1(t) einen vorgegebenen Schwellenwert A₁ₘₐₓ überschreitet,
jeweils als die Lernzeitpunkte ti gesetzt werden.

4. Verfahren nach einem der Ansprüche 2 oder 3,
**dadurch gekennzeichnet, dass**
das Stellsignal (S(t)) berechnet wird gemäß Formel (2),
wenn die die Geschwindigkeit des bandförmigen Materials (200) repräsentierende Größe g(t) einen vorgegebenen oberen Schwellenwert gₘₐₓ unterschreitet und einen vorgegebenen unteren Schwellenwert gₘᵢₙ überschreitet.

5. Verfahren nach einem der vorangegangenen Ansprüche,
**dadurch gekennzeichnet, dass**
das - wenn sich die Zugregelung in einem eingeschwungenen Zustand befindet - das Stellsignal S(t) gemäß der ersten Variante berechnet wird.

6. Verfahren nach Anspruch 1,
**dadurch gekennzeichnet, dass**
die Zugregelung gemäß einer zweiten Variante gefahren wird, indem ein Verstärkungsfaktor V(t) gebildet wird zu: $V \left(t\right) = \frac{g \left(t\right)}{g \left({t}_{0}\right)}$ welcher den vorzugsweise auf die vorgegebene Konstante g(t0) normierten Verlauf der die Geschwindigkeit des bandförmigen Materials (200) repräsentierenden Größe g(t) über der Zeit repräsentiert; und
das Stellsignal S(t) gebildet wird gemäß folgender Formel: $S \left(t\right) = R \left(t\right) * V \left(t\right) ,$ mit
R(t): Reglerausgangssignal.

7. Verfahren nach einem der Ansprüche 6,
**dadurch gekennzeichnet, dass**
das Stellsignal S(t) berechnet wird gemäß Formel (3),
wenn die die Geschwindigkeit des bandförmigen Materials (200) repräsentierende Größe g(t) einen vorgegebenen oberen Schwellenwert gₘₐₓ₂ unterschreitet und einen vorgegebenen unteren Schwellenwert gₘᵢₙ₂ überschreitet;
oder
wenn das Verstärkungssignal V(t) einen größeren Einfluss auf die Dynamik der Zugregelung haben soll als bei Formel 2;
oder
bevor sich die Zugregelung in einem eingeschwungenen Zustand befindet, wobei dann vorzugsweise gilt: V(t)=1.

8. Verfahren nach Anspruch 6 oder 7,
**dadurch gekennzeichnet, dass**
die Zugregelung von der zweiten Variante auf die erste Variante umgeschaltet wird, sobald und solange gilt: $g \left(t\right) > {g}_{min 1} > {g}_{max 2}$

9. Verfahren nach einem der Ansprüche 6 bis 8,
**dadurch gekennzeichnet, dass**
das - wenn sich die Zugregelung in einem eingeschwungenen Zustand befindet - das Stellsignal S(t) gemäß der zweiten Variante berechnet wird.

10. Verfahren nach einem der Ansprüche 2 bis 9,
**dadurch gekennzeichnet, dass**
der Verstärkungsfaktor V(t) auf einen konstanten Wert beschränkt wird, wenn die die Geschwindigkeit des bandförmigen Materials (200) repräsentierende Größe g(t) einen vorgegebenen Schwellenwert gₘₐₓᵢ überschreitet.

11. Verfahren nach Anspruch 10,
**dadurch gekennzeichnet, dass**
im Fall der Formel 2 gilt: ${g}_{min 1} < {g}_{maxi} < {g}_{max 1} ;$ oder
im Fall der Formel 3 gilt: ${g}_{min 2} < {g}_{maxi} < {g}_{max 2}$

12. Verfahren nach einem der vorangegangenen Ansprüche,
**dadurch gekennzeichnet, dass**
die Stellgröße S(t) in Abhängigkeit zu der die Geschwindigkeit g(t) des bandförmigen Materials (200) repräsentierenden Größe g(t) beispielsweise wie folgt limitiert wird: ${S}_{min} \left(g\left(t\right)\right) < S \left(t\right) < {S}_{max} \left(g\left(t\right)\right)$

13. Verfahren nach einem der vorangegangenen Ansprüche,
**dadurch gekennzeichnet,**
**dass** das Stellsignal S(t) berechnet wird unter Berücksichtigung der Voreilung des bandförmigen Materials, vorzugsweise durch Multiplikation mit einer Funktion f(k), wobei k die Voreilung ist.

14. Verfahren nach Anspruch 13,
**dadurch gekennzeichnet, dass**
die Voreilung k(g(t)) ihrerseits in Abhängigkeit der die Geschwindigkeit g(t) des bandförmigen Materials (200) repräsentierenden Größe g(t) berechnet wird.

15. Verfahren nach Anspruch 13,
**dadurch gekennzeichnet, dass**
die Voreilung als Konstante vorgegeben wird.

16. Verfahren nach einem der vorangegangenen Ansprüche,
**dadurch gekennzeichnet, dass**
alternativ oder zusätzlich zu dem Stellsignal S(t) auch ein Ableitungssignal der Form dS(t)/dt, welches eine Korrektur der Beschleunigung des Drehantriebs repräsentiert, als Eingangssignal für den Drehantrieb (140) bereitgestellt wird.

17. Verfahren nach einem der vorangegangenen Ansprüche,
**dadurch gekennzeichnet, dass**
das Reglerausgangssignal R(t) eine Änderung der Drehzahl für den Drehantrieb (140) repräsentiert.

18. Verfahren nach Anspruch 1,
**dadurch gekennzeichnet, dass**
an dem in Walzrichtung ersten Walzgerüst eine Dickenregelung erfolgt; und an dem in Walzrichtung nachgelagerten zweiten Walzgerüst der Drehantrieb (140) für zumindest eine der Walzen des zweiten Walzgerüstes vorhanden ist und angesteuert wird,
und dass der Zug des zwischen dem ersten und dem zweiten Walzgerüst eingespannten bandförmigen Materials (200) geregelt wird gemäß dem Verfahren nach einem der vorangegangenen Ansprüche, indem der Drehantrieb (140) des zweiten Walzgerüstes angesteuert wird durch das Stellsignal S(t).

19. Verfahren nach Anspruch 18;
**dadurch gekennzeichnet, dass**
das Reglerausgangssignal R(t) einerseits eine Änderung der Dickenabnahme des bandförmigen Materials (200) an dem ersten Walzgerüst als Spannstelle repräsentiert und als Stellsignal für die Dickenabnahme an dem ersten Walzgerüst fungiert; und
das Reglerausgangssignal R(t) andererseits gleichzeitig gemäß der ersten oder zweiten Variante in das Stellsignal für den Drehantrieb (140) umgewandelt wird, wobei die Umwandlung auch eine Umrechnung der Änderung der Dickenabnahme in eine Änderung der Drehzahl für den Drehantrieb einschließt.

20. Verfahren nach Anspruch 1,
**dadurch gekennzeichnet, dass**
es sich bei dem Rollenpaar um ein Treiberrollenpaar oder um ein Arbeitswalzenpaar in einem Walzgerüst handelt.

## Claims

1. Method for tension regulation in a strip-shaped material (200) between two clamping points, wherein the two clamping points are two preferably adjacent roll stands of a rolling train and wherein at least one of the roll stands comprises a rotary drive (140) for rotational driving of its rolls or wherein one of the two clamping points is a roller pair and the other one of the two clamping points is a coiling device downstream in rolling direction, wherein the roller pair comprises the rotary drive (140) for rotational driving of at least one of its rollers land/or the coiling device comprises the rotary drive (140) for rotational driving of the coiler, with the following steps:
determining the actual tension between the two clamping points;
determining a regulating deviation e(t) as a difference between the actual tension and a predetermined target tension;
input of the regulating deviation e(t) into a regulating device (120) for producing a regulator output signal R(t);
converting the regulator output signal R(t) into a setting signal S(t); and
regulating the actual tension to the target tension by varying the rotational speed of the rotary drive (140) as setting element in accordance with the setting signal S(t);
**characterised in that**
the regulator output signal R(t) is varied within the scope of its conversion into the setting signal S(t) at least for a time in dependence on a variable g(t) representing the speed of the strip-shaped material.

2. Method according to claim 1,
**characterised in that**
the tension regulation is undertaken in accordance with a first variant **in that**:
an amplification factor V(t) is formed with respect to: $V \left(t\right) = \frac{g \left(t\right)}{g \left({t}_{0}\right)}$
which represents the plot, which is normalised to a predetermined constant g(to), over time of the variable g(t) representing the speed of the strip-shaped material (200); and
the setting signal S(t) is formed in accordance with the following equation: $S \left(t\right) = R \left(t\right) - {\sum }_{{t}_{ist}} \left({A}_{1}\left({t}_{i}\right)\right) + \frac{g \left(t\right)}{g \left({t}_{0}\right)} ∗ {\sum }_{{t}_{ist}} \left(\frac{{A}_{1} \left({t}_{i}\right)}{V \left({t}_{i}\right)}\right)$ wherein:
*A1(t₀)* predetermined
*Z(t₀)* predetermined
*tᵢ* learning instants
*t₀* first learning instant

3. Method according to claim 2,
**characterised in that**
the instants
at which the variables g(t) representing the speed of the strip-shaped material (200) each reach a predetermined threshold value g_{LPi}
or
at which the variable g(t) representing the speed g(t) of the strip-shaped material (200) is no longer constant, but begins to change so that dg(t)/dt ≠ 0
or
at which during an acceleration phase of the strip-shaped material (200) the amount of A1 (t) exceeds a predetermined threshold value A₁ₘₐₓ
are respectively used as learning instants tᵢ.

4. Method according to one of claims 2 and 3,
**characterised in that**
the setting signal (S(t)) is calculated in accordance with Equation (2) when the variable g(t) representing the speed of the strip-shaped material (200) falls below a predetermined upper threshold value gₘₐₓ and exceeds a predetermined lower threshold value gₘᵢₙ.

5. Method according to any one of the preceding claims,
**characterised in that**
if the tension regulation is in a steady state the setting signal S(t) is calculated in accordance with the first variant.

6. Method according to claim 1,
**characterised in that**
the tension regulation is carried out in accordance with second variant **in that** an amplification factor V(t) is formed with respect to: $V \left(t\right) = \frac{g \left(t\right)}{g \left({t}_{0}\right)}$ which represents the plot, which is preferably normalised to the predetermined constant g(t₀), over time of the variable g(t) representing the speed of the strip-shaped material (200); and
the setting signal S(t) is formed in accordance with the following equation: $S \left(t\right) = R \left(t\right) ∗ V \left(t\right)$ wherein
*R(t)* regulator output signal.

7. Method according to claim 6,
**characterised in that**
the setting signal S(t) is calculated in accordance with Equation (3) when the variable g(t) representing the speed of the strip-shaped material (200) falls below a predetermined lower threshold value gₘₐₓ₂ and exceeds a predetermined lower threshold value gₘᵢₙ₂
or
when the amplification signal V(t) is to have a greater influence on the dynamics of the tension regulation than in the case of Equation 2
or
before the tension regulation is in a steady state,
wherein then preferably V(t) = 1.

8. Method according to claim 6 or 7,
**characterised in that**
the tension regulation is switched over from the second variant to the first variant as soon as and as long as: $g \left(t\right) > {g}_{min 1} > {g}_{max 2}$

9. Method according to any one of claims 6 to 8,
**characterised in that**
if the tension regulation is in a steady state the setting signal S(t) is calculated in accordance with the second variant.

10. Method according to any one of claims 2 to 9,
**characterised in that**
the amplification factor V(t) is limited to a constant value if the variable g(t) representing the speed of the strip-shaped material (200) exceeds a predetermined threshold value gₘₐₓᵢ.

11. Method according to claim 10,
**characterised in that**
in the case of Equation 2: ${g}_{min 1} < {g}_{maxi} < {g}_{max 1}$ or
in the case of Equation 3: ${g}_{min 2} < {g}_{maxi} < {g}_{max 2}$

12. Method according to any one of the preceding claims,
**characterised in that**
the setting variable S(t) is limited in dependence on the variable g(t) representing the speed g(t) of the strip-shaped material (200) for example, as follows: ${S}_{min} \left(g\left(t\right)\right) < S \left(t\right) < {S}_{max} \left(g\left(t\right)\right)$

13. Method according to any one of the preceding claims,
**characterised in that**
the setting signal S(t) is calculated with consideration of the lead of the strip-shaped material, preferably through multiplication by a function f(k), wherein k is the lead.

14. Method according to claim 13,
**characterised in that**
the lead k(g(t)) for its part is calculated in dependence on the variable g(t) representing the speed g(t) of the strip-shaped material (200).

15. Method according to claim 13,
**characterised in that**
the lead is predetermined as a constant.

16. Method according to any one of the preceding claims,
**characterised in that**
alternatively or additionally to the setting signal S(t) a derivation signal of the form dS(t)/dt, which represents a correction of the acceleration of the rotary drive, is also prepared as an input signal for the rotary drive (140).

17. Method according to any one of the preceding claims,
**characterised in that**
the regulator output signal R(t) represents a change in the rotational speed for the rotary drive (140).

18. Method according to claim 1,
**characterised in that**
a thickness regulation is carried out at the first roll stand in rolling direction; and
the rotary drive (140) for at least one of the rolls of the second roll stand is present at the second roll stand downstream in rolling direction and is controlled,
and the tension of the strip-shaped material (200) clamped in place between the first and second roll stands is regulated in accordance with the method according to any one of the preceding claims **in that** the rotary drive (140) of the second roll stand is controlled by the setting signal S(t).

19. Method according to claim 18,
**characterised in that**
the regulator output signal R(t) on the one hand represents a change in the thickness reduction of the strip-shaped material (200) at the first roll stand as clamping point and functions as setting signal for the thickness reduction at the first roll stand; and
the regulator output signal R(t) on the other hand is simultaneously converted in accordance with the first or second variant into the setting signal for the rotary drive (14), wherein the conversion also includes a recalculation of the change in the thickness reduction into a change of the rotational speed for the rotary drive.

20. Method according to claim 1,
**characterised in that**
the roller pair is a drive roller pair or a work roll pair in a roll stand.

## Revendications

1. Procédé destiné à un réglage de la tension en ce qui concerne une matière en forme de bande (200) entre deux endroits de serrage ; dans lequel, en ce qui concerne les deux endroits de serrage, il s'agit de deux cages de laminoir de préférence voisines ; et dans lequel au moins une des cages de laminoir présente un entraînement en rotation (140) qui est destiné à l'entraînement en rotation d'un de ses cylindres ; ou dans lequel, en ce qui concerne un des deux endroits de serrage, il s'agit d'une paire de rouleaux et en ce qui concerne l'autre endroit parmi les deux endroits de serrage, il s'agit d'un dispositif de bobinage monté à la suite dans la direction de laminage ; dans lequel la paire de rouleaux présente l'entraînement en rotation (140) qui est destiné à l'entraînement en rotation d'au moins un de ses rouleaux et/ou le mécanisme de bobinage présente l'entraînement en rotation (140) qui est destiné à l'entraînement rotation de l'enrouleur, procédé qui présente les étapes suivantes dans lesquelles :
on détermine la tension réelle entre les deux endroits de serrage ;
on détermine un écart de réglage e(t) à titre de différence entre la tension réelle et une tension de consigne qui a été prédéfinie ;
on introduit l'écart de réglage e(t) dans un mécanisme faisant office de dispositif de commande (120) dans le but de générer un signal de sortie du dispositif de commande R(t) ;
on transforme le signal de sortie du dispositif de commande R(t) en un signal de réglage S(t) ; et
on règle la tension réelle à la tension de consigne en faisant varier la vitesse de rotation de l'entraînement en rotation (140) à titre d'organe de réglage en fonction du signal de réglage S(t) ;
**caractérisé**
**en ce qu'**on fait varier le signal de sortie du dispositif de commande R(t) dans le cadre de sa modification pour obtenir le signal de réglage S(t), au moins de manière temporaire, en fonction d'une valeur g(t) qui représente la vitesse de la matière en forme de bande.

2. Procédé selon la revendication 1, **caractérisé en ce qu'**on met en oeuvre le réglage de la tension en conformité avec une première variante selon laquelle :
on élabore un facteur de renforcement V(t) comme suit : $V \left(t\right) = \frac{g \left(t\right)}{g \left({t}_{0}\right)} ,$ qui représente l'allure normalisée, de préférence à une constante g(t₀) qui a été prédéfinie, de la valeur g(t) qui représente la vitesse de la matière en forme de bande (200), au cours du temps ; et
on élabore le signal de réglage S(t) en se référant à la formule représentée ci-après : $S \left(t\right) = R \left(t\right) - {\sum }_{{t}_{i} \leq t} \left({A}_{1}\left({t}_{i}\right)\right) + \frac{g \left(t\right)}{g \left({t}_{0}\right)} ∗ {\sum }_{{t}_{i} \leq t} \left(\frac{{A}_{1} \left({t}_{i}\right)}{V \left({t}_{i}\right)}\right)$ dans laquelle :
A1 (t0) est prédéfini ;
Z(t0) est prédéfini ;
*tᵢ* : représente des moments au cours de l'apprentissage ;
*t₀* : représente le premier moment au cours de l'apprentissage.

3. Procédé selon la revendication 2, **caractérisé en ce que** l'on considère les moments au cours de l'apprentissage auxquels la valeur g(t) qui représente la vitesse de la matière en forme de bande (200) atteint respectivement une valeur seuil g_{LPi} qui a été prédéfinie ;
ou
auxquels la valeur g(t) qui représente la vitesse de la matière en forme de bande (200) n'est plus constante, mais commence à se modifier d'une manière telle que dg(t)/dt ≠ 0 ;
ou
auxquels - au cours d'une phase d'accélération de la matière en forme de bande (200) - la valeur de A1(t) dépasse vers le haut une valeur seuil A₁ₘₐₓ qui a été prédéfinie ;
comme étant respectivement les moments au cours de l'apprentissage ti.

4. Procédé selon l'une quelconque des revendications 2 ou 3, **caractérisé en ce que** l'on calcule le signal de réglage (S(t)) en se référant à la formule (2) lorsque la valeur g(t) qui représente la vitesse de la matière en forme de bande (200) dépasse vers le bas une valeur seuil supérieure gₘₐₓ qui a été prédéfinie et dépasse vers le haut une valeur seuil inférieure gₘᵢₙ qui a été prédéfinie.

5. Procédé selon l'une quelconque des revendications précédentes, **caractérisé en ce que** - lorsque le réglage de la tension se trouve dans un état transitoire - on calcule le signal de réglage S(t) en conformité avec la première variante.

6. Procédé selon la revendication 1, **caractérisé en ce qu'**on met en œuvre le réglage de la tension en conformité avec une deuxième variante, dans laquelle on élabore un facteur de renforcement V(t) comme indiqué ci-après : $V \left(t\right) = \frac{g \left(t\right)}{g \left({t}_{0}\right)}$ qui représente l'allure normalisée, de préférence à la constante g(t₀) qui a été prédéfinie, de la valeur g(t) qui représente la vitesse de la matière en forme de bande (200), au cours du temps ; et
on élabore le signal de réglage S(t) en se référant à la formule représentée ci-après : $S \left(t\right) = R \left(t\right) ∗ V \left(t\right)$ dans laquelle
R(t) représente un signal de sortie du dispositif de commande.

7. Procédé selon la revendication 6, **caractérisé en ce que** l'on calcule le signal de réglage S(t) en se référant à la formule (3) lorsque la valeur g(t) qui représente la vitesse de la matière en forme de bande (200) dépasse vers le bas une valeur seuil supérieure gₘₐₓ₂ qui a été prédéfinie et dépasse vers le haut une valeur seuil inférieure gₘᵢₙ₂ qui a été prédéfinie ;
ou
lorsque le signal de renforcement V(t) est sensé avoir une influence, sur la dynamique du réglage de la tension, qui est supérieure à celle en vigueur dans le cadre de la formule 2 ;
ou
avant que le réglage de la tension ne se retrouve dans un état transitoire ; dans cette condition, l'équation V(t)=1 est de préférence d'application.

8. Procédé selon les revendications 6 ou 7, **caractérisé en ce qu'**on fait passer par commutation le réglage de la tension de la deuxième variante à la première variante dès que et tant que l'on se trouve dans la condition indiquée ci-après, à savoir : $g \left(t\right) > {g}_{min 1} > {g}_{max 2}$

9. Procédé selon les revendications 6 à 8, **caractérisé en ce que** - lorsque le réglage de la tension ne se retrouve dans un état transitoire - on calcule le signal de réglage S(t) en conformité avec la deuxième variante.

10. Procédé selon la revendication 2 à 9, **caractérisé en ce que** l'on limite le facteur de renforcement V(t) à une valeur constante lorsque la valeur g(t) qui représente la vitesse de la matière en forme de bande (200) dépasse vers le haut une valeur seuil gₘₐₓᵢ qui a été prédéfinie.

11. Procédé selon la revendication 10, **caractérisé en ce que** :
dans le cas de la formule 2, on se base sur l'équation : ${g}_{min 1} < {g}_{maxi} < {g}_{max 1}$ ou
dans le cas de la formule 3, on se base sur l'équation : ${g}_{min 2} < {g}_{maxi} < {g}_{max 2}$

12. Procédé selon l'une quelconque des revendications précédentes, **caractérisé en ce que** l'on limite la valeur de réglage S(t) en fonction de la valeur g(t) qui représente la vitesse de la matière en forme de bande (200), par exemple comme indiqué ci-après : $S {\left(t\right)}_{min} \left(g\left(t\right)\right) < S \left(t\right) < {S}_{max} \left(g\left(t\right)\right)$

13. Procédé selon l'une quelconque des revendications précédentes, **caractérisé en ce que** l'on calcule le signal de réglage S(t) en prenant en compte l'avance de la matière en forme de bande, de préférence par l'intermédiaire d'une multiplication avec une fonction f(k), dans laquelle k représente l'avance.

14. Procédé selon la revendication 13, **caractérisé en ce que** l'on calcule l'avance k(g(t)), quant à elle, en fonction de la valeur g(t) qui représente la vitesse de la matière en forme de bande (200).

15. Procédé selon la revendication 13, **caractérisé en ce que** l'on prédéfinit l'avance à titre de constante.

16. Procédé selon l'une quelconque des revendications précédentes, **caractérisé en ce que** l'on procure, en variante ou en outre par rapport au signal de réglage S(t), également un signal de dérivation sous la forme dS(t)/dt qui représente une correction de l'accélération de l'entraînement en rotation, à titre de signal d'entrée pour l'entraînement en rotation (140).

17. Procédé selon l'une quelconque des revendications précédentes, **caractérisé en ce que** le signal de sortie du dispositif de commande R(t) représente une modification de la vitesse de rotation pour l'entraînement en rotation (140).

18. Procédé selon la revendication 1, **caractérisé en ce que**,
à la première cage de laminoir dans la direction de laminage, fait suite un réglage de l'épaisseur ; et
à la deuxième cage de laminoir monté à la suite dans la direction de laminage on prévoit l'entraînement rotation (140) pour au moins un des cylindres de la deuxième cage de laminoir et on l'entraîne ; et **en ce que** l'on règle la tension de la matière en forme de bande (200) enserrée entre la première et la deuxième cage de laminoir conformément au procédé selon l'une quelconque des revendications précédentes, par l'intermédiaire d'une commande de l'entraînement en rotation (140) de la deuxième cage de laminoir à l'intervention du signal de réglage S(t).

19. Procédé selon la revendication 18, **caractérisé en ce que**, d'une part, le signal de sortie du dispositif de commande R(t) représente une modification de la diminution de l'épaisseur de la matière en forme de bande (200) à l'endroit occupé par la première cage de laminoir à titre d'endroit de serrage et fait office de signal de réglage pour la réduction de l'épaisseur à l'endroit occupé par la première cage de laminoir et, d'autre part, le signal de sortie du dispositif de commande R(t) est transformé de manière simultanée en conformité avec la première ou la deuxième variante pour obtenir le signal de réglage qui est destiné à l'entraînement en rotation (140) ; dans lequel la transformation inclut également une conversion de la modification de la réduction de l'épaisseur en une modification de la vitesse de rotation pour l'entraînement en rotation.

20. Procédé selon la revendication 1, **caractérisé en ce que**, en ce qui concerne la paire de rouleaux, il s'agit d'une paire de rouleaux d'entraînement ou d'une paire de cylindres de travail dans la première cage de laminoir.
